# FASCICULE DE BREVET EUROPEEN

(11) **EP 2 930 572 B1**
(45) Date de publication et mention de la délivrance du brevet: **28.02.2018**
(21) Numéro de dépôt: 15159307.6
(22) Date de dépôt: 17.03.2015
(51) Int. Cl.: G04B 13/02

(54) **ASSORTIMENT HORLOGER UTILISANT UN ALLIAGE METALLIQUE AMORPHE**
UHRENSORTIMENT, DAS EINE AMORPHE METALLLEGIERUNG VERWENDET
CLOCK SET USING AN AMORPHOUS METAL ALLOY

(30) Priorité: 07.04.2014 EP 14163754
(43) Date de publication de la demande: 14.10.2015
(73) Titulaire: Nivarox-FAR S.A., 2400 Le Locle (CH)
(72) Inventeur: Dubois, Philippe, 2074 Marin (CH); Winkler, Yves, 3185 Schmitten (CH); Mallet, Daniel, 25500 Le Bélieu (FR); Charbon, Christian, 2054 Chézard-St-Martin (CH)
(74) Mandataire: Goulette, Ludivine

(56) Documents cités:
- EP-A1- 2 442 189
- EP-A1- 2 469 351
- WO-A1-2011/161138
- CH-A1- 706 645
- CH-A2- 699 680
- CH-B1- 699 147

## Description

### Domaine de l'invention

L'invention se rapporte à un assortiment horloger utilisant un alliage métallique amorphe et notamment un tel assortiment comportant une pièce horlogère dont le matériau ne comporte pas de domaine plastique utilisable, c'est-à-dire avec un domaine plastique très restreint.

### Arrière-plan de l'invention

Les assemblages actuels comportant une pièce à base de silicium sont généralement solidarisés par collage. Une telle opération nécessite une extrême finesse d'application ce qui la rend coûteuse.

Le document CH 699 680 divulgue l'utilisation d'une pièce intermédiaire en plastique ou en métal mou entre un organe en silicium et un axe permettant, lorsqu'un axe est chassé sur le diamètre interne de la pièce intermédiaire, de déformer cette dernière plastiquement contre l'organe en silicium afin de solidariser l'organe en silicium sur l'axe.

WO 2011/161138 A1 décrit l'utilisation des alliages métalliques au moins partiellement amorphes pour régler le positionnement de certaines pièces horlogères. En effet, après le chauffage de ce matériau à une température comprise entre sa transition vitreuse et sa cristallisation, ce matériau se ramollit et permet l'ajustement de la position de certaines pièces. Le mode de réalisation principal décrit dans ce document concerne le positionnement des palettes dans une ancre, mais le dernier paragraphe de ce document mentionne aussi le positionnement (centrage) d'un axe chassé dans une roue.

### Résumé de l'invention

Le but de la présente invention est de pallier tout ou partie les inconvénients cités précédemment en proposant un assortiment horloger n'utilisant pas de colle pour fixer notamment une pièce en matériau fragile sur un axe.

A cet effet, selon un premier mode de réalisation, l'invention se rapporte à un assortiment horloger comportant une pièce horlogère fixée à un axe à l'aide d'un élément de fixation comportant un trou dans lequel est chassé ledit axe, la pièce horlogère comportant un ajourage qui s'étend autour du trou de l'élément de fixation en ayant une plus grande section afin de laisser un interstice entre la paroi de l'ajourage et l'axe, ladite pièce horlogère étant fabriquée en un matériau différent du matériau dudit élément de fixation, caractérisé en ce que l'élément de fixation est en alliage métallique au moins partiellement amorphe et en ce qu'au moins une partie de la pièce horlogère est enfoncée, selon la direction de l'axe, dans l'épaisseur de l'élément de fixation afin que la pièce horlogère et l'élément de fixation soient solidarisés. Conformément à d'autres variantes avantageuses du premier mode de réalisation de l'invention :
- la pièce horlogère ou l'élément de fixation est monté contre une portée de l'axe ;
- au moins un cinquième de la hauteur de la pièce horlogère est recouvert par l'élément de fixation ;
- la pièce horlogère comporte au moins un évidement permettant d'augmenter la surface de contact avec l'élément de fixation.

Selon un deuxième mode de réalisation, l'invention se rapporte à un assortiment horloger comportant une pièce horlogère fixée à un axe à l'aide d'un élément de fixation et d'un organe de chassage comportant un trou dans lequel est chassé ledit axe, la pièce horlogère comportant un ajourage qui s'étend autour du trou de l'organe de chassage en ayant une plus grande section afin de laisser un interstice entre la paroi de l'ajourage et l'axe, ladite pièce horlogère étant fabriquée en un matériau différent du matériau dudit élément de fixation, caractérisé en ce que l'élément de fixation est en alliage métallique au moins partiellement amorphe et en ce qu'au moins une partie de la pièce horlogère et de l'organe de chassage sont enfoncées, selon la direction de l'axe, dans l'épaisseur de l'élément de fixation afin que la pièce horlogère, l'organe de chassage et l'élément de fixation soient solidarisés. Conformément à d'autres variantes avantageuses du deuxième mode de réalisation de l'invention :
- la pièce horlogère ou l'organe de chassage est monté contre une portée de l'axe ;
- au moins un cinquième des hauteurs de la pièce horlogère et de l'organe de chassage sont recouverts par l'élément de fixation ;
- l'organe de chassage et/ou la pièce horlogère comportent au moins un évidement permettant d'augmenter la surface de contact avec l'élément de fixation ;
- l'organe de chassage est formé en un métal ou en un alliage métallique.

Conformément à ces deux modes de réalisation, on comprend avantageusement selon l'invention, qu'uniquement par enfoncement partiel de la pièce horlogère par l'élément de fixation, il n'est plus nécessaire de mettre en oeuvre un collage. En effet, sous certaines conditions expliquées ci-dessous, un alliage métallique au moins partiellement amorphe autorise de manière avantageuse à prendre la forme de n'importe quel objet à la manière d'une pâte déformée. Cette malléabilité de l'élément de fixation conjuguée à la rugosité de surface de la pièce partiellement recouverte offre une adhérence suffisante pour une application horlogère.

Conformément à d'autres variantes avantageuses des premier et deuxième modes de réalisation de l'invention :
- la pièce horlogère comporte du silicium monocristallin dopé ou non, du silicium polycristallin dopé ou non, de l'oxyde de silicium, du quartz, de la silice, du corindon monocristallin, du corindon polycristallin, de l'alumine, du rubis, du nitrure de silicium, du carbure de silicium ;
- la pièce horlogère comporte au moins un revêtement partiel d'oxyde de silicium, de nitrure de silicium, de carbure de silicium ou d'un allotrope du carbone ;
- l'élément de fixation est formé en un alliage à base magnésium, à base titane, à base zirconium, à base fer, à base cobalt, à base or, à base palladium ou à base platine ;
- l'élément de fixation est formé par un alliage à structure au moins partiellement amorphe du type ZrTiCuNiBe, PdCuNiP ou PtCuNiP ;
- l'assortiment forme tout ou partie d'un rouage tel qu'une roue, un pignon, une masse oscillante ou un ressort ;
- l'assortiment forme tout ou partie d'un système d'échappement tel qu'une roue d'échappement, une baguette d'une ancre, un dard d'une ancre ou une fourchette d'une ancre ;
- l'assortiment forme tout ou partie d'un résonateur tel qu'un balancier, un plateau ou un spiral.

Plus généralement, l'invention se rapporte à une pièce d'horlogerie caractérisée en ce qu'elle comporte au moins un assortiment horloger selon l'une des variantes ci-dessus.

Selon un premier mode de réalisation, l'invention se rapporte également à un procédé d'assemblage d'un assortiment horloger comportant les étapes suivantes :
a) fabriquer séparément une pièce horlogère et un élément de fixation, ledit élément de fixation étant fabriqué en alliage métallique au moins partiellement amorphe, ladite pièce horlogère étant fabriquée en un matériau différent dudit élément de fixation ;
b) enfoncer partiellement au moins une partie de la pièce horlogère dans l'épaisseur de l'élément de fixation chauffé entre sa température de transition vitreuse et sa température de cristallisation afin de former un ensemble pièce horlogère - élément de fixation ;
c) chasser un axe dans un trou de l'élément de fixation pour former l'assortiment horloger en laissant un interstice entre la pièce horlogère et l'axe.

Conformément à d'autres variantes avantageuses du premier mode de réalisation de l'invention :
- le trou est formé lors de l'étape a), lors de l'étape b) ou lors de l'étape c) ;
- le procédé comporte en outre, entre l'étape b) et l'étape c), l'étape d) : maintenir l'ensemble pièce horlogère - élément de fixation au-dessus de la température de transition vitreuse de l'élément de fixation afin de rendre plus ductile l'élément de fixation ;
- l'étape c) comporte une première phase c1) destinée à chauffer l'axe au-dessus de la température de transition vitreuse de l'élément de fixation et une deuxième phase c2) destinée à chasser l'axe dans le trou de l'élément de fixation ou de l'organe de chassage afin d'élever la température de la surface de contact de l'élément de fixation au-dessus de sa température de transition vitreuse dans le but de ramollir localement l'élément de fixation pour diminuer les contraintes sur le matériau de la pièce horlogère tout en conservant une bonne tenue ;
- l'axe comporte une portée et, soit la pièce horlogère, soit l'élément de fixation est plaqué contre la portée de l'axe lors de l'étape c) de chassage ;
- la pièce horlogère comporte des évidements permettant d'augmenter la surface de contact avec l'élément de fixation ;
- un gabarit est utilisé lors de l'étape b) afin de garantir la géométrie de l'élément de fixation ;
- une entretoise est utilisée lors de l'étape b) afin de garantir la profondeur de pénétration de la pièce horlogère dans l'épaisseur de l'élément de fixation.

Enfin, selon un deuxième mode de réalisation, l'invention se rapporte à un procédé d'assemblage d'un assortiment horloger comportant les étapes suivantes :
a') fabriquer séparément une pièce horlogère, un élément de fixation en alliage métallique au moins partiellement amorphe et un organe de chassage muni d'un trou, ladite pièce horlogère étant fabriquée en un matériau différent dudit élément de fixation ;
b')enfoncer partiellement au moins une partie de la pièce horlogère et de l'organe de chassage dans l'épaisseur de l'élément de fixation chauffé entre sa température de transition vitreuse et sa température de cristallisation afin de former un ensemble pièce horlogère - élément de fixation - organe de chassage ;
c') chasser un axe dans le trou de l'organe de chassage pour former l'assortiment horloger en laissant un interstice entre la pièce horlogère et l'axe.

Conformément à d'autres variantes avantageuses du deuxième mode de réalisation de l'invention :
- l'axe comporte une portée et en ce que la pièce horlogère ou l'organe de chassage est plaqué contre la portée de l'axe lors de l'étape c') de chassage ;
- la pièce horlogère comporte au moins un évidement permettant d'augmenter la surface de contact avec l'élément de fixation ;
- l'organe de chassage comporte au moins un évidement permettant d'augmenter la surface de contact avec l'élément de fixation ;
- un gabarit est utilisé lors de l'étape b') afin de garantir la géométrie de l'élément de fixation ;
- une entretoise est utilisée lors de l'étape b') afin de garantir la profondeur de pénétration de la pièce horlogère et de l'organe de chassage dans l'épaisseur de l'élément de fixation.

Conformément à ces deux modes de réalisation, on comprend avantageusement selon l'invention, que l'élément de fixation en alliage métallique au moins partiellement amorphe va prendre parfaitement la forme d'une partie de la pièce horlogère, et, éventuellement, de l'organe de chassage, lui autorisant à s'y agripper sans qu'il ne soit plus nécessaire de mettre en oeuvre un collage. Avantageusement selon l'invention, aucune liaison chimique n'est utilisée pour solidariser les éléments entre eux. Ainsi, la tenue entre les éléments est assurée uniquement par les aspérités de surface des éléments. A ce titre, le procédé autorise l'économie d'un nettoyage chimique, c'est-à-dire qu'une propreté poussée, comme pour les pièces électroniques, n'est pas nécessaire.

### Description sommaire des dessins

D'autres particularités et avantages ressortiront clairement de la description qui en est faite ci-après, à titre indicatif et nullement limitatif, en référence aux dessins annexés, dans lesquels :
- les figures 1 à 5 sont des vues en perspective d'étapes d'assemblage d'un assortiment selon un premier mode de réalisation de l'invention ;
- les figures 6 à 8 sont des vues en coupe d'étapes d'assemblage d'un assortiment selon un premier mode de réalisation de l'invention ;
- la figure 9 est une alternative d'assemblage de la figure 8 ;
- les figures 10 à 12 sont des vues en coupe d'étapes d'assemblage d'un assortiment selon une variante des figures 6 à 8 ;
- les figures 13 et 14 sont des vues en coupe d'étapes d'assemblage d'un assortiment selon un deuxième mode de réalisation de l'invention ;
- la figure 15 est une alternative d'assemblage de la figure 14 ;
- la figure 16 est une vue en coupe d'étapes d'un assortiment selon une variante de la figure 14 ;
- la figure 17 est une vue éclatée d'un mouvement horloger selon l'invention ;
- la figure 18 est une vue partielle d'un rouage selon l'invention ;
- la figure 19 est une vue d'une ancre selon l'invention ;
- la figure 20 est une vue d'une tige de remontoir selon l'invention ;
- la figure 21 est une vue d'une masse oscillante selon l'invention.

### Description détaillée des modes de réalisation préférés

L'invention se rapporte à un assortiment horloger pour une pièce d'horlogerie utilisant un alliage métallique amorphe et notamment un tel assortiment comportant une pièce horlogère dont le matériau ne comporte pas de domaine plastique utilisable, c'est-à-dire avec un domaine plastique très restreint.

Un tel matériau peut être de manière nullement limitative du silicium monocristallin dopé ou non, du silicium polycristallin dopé ou non, de l'oxyde de silicium, du quartz, de la silice, du corindon monocristallin, du corindon polycristallin, de l'alumine, du rubis, du nitrure de silicium ou du carbure de silicium. Ce matériau pouvant comporter au moins un revêtement partiel d'oxyde de silicium, de nitrure de silicium, de carbure de silicium ou d'un allotrope du carbone. Bien entendu, d'autres types de matériau tels que d'autres céramiques peuvent envisagés tout comme d'autres types de revêtement.

Selon un premier mode de réalisation de l'invention illustré notamment aux figures 8 et 9, l'assortiment horloger 1, 11, 21 comporte une pièce horlogère 3, 13 fixée à un axe 5 à l'aide d'un élément de fixation 7, 17. Avantageusement selon l'invention, l'élément de fixation 7, 17 est en alliage métallique au moins partiellement amorphe et est solidaire de la pièce horlogère 3, 13 par enfoncement partiel comme visible aux figure 8 et 9. De plus, avantageusement selon l'invention, l'élément de fixation 7, 17 comporte un trou 8, 18 dans lequel est chassé l'axe 5.

On comprend avantageusement selon l'invention, qu'uniquement par recouvrement partiel de la pièce horlogère 3, 13 par l'élément de fixation 7, 17, il n'est plus nécessaire de mettre en oeuvre un collage. En effet, sous certaines conditions expliquées ci-dessous, un alliage métallique au moins partiellement amorphe autorise de manière avantageuse à prendre la forme de n'importe quel objet à la manière d'une pâte déformée. Cette malléabilité de l'élément de fixation 7 conjuguée à la rugosité de surface de la pièce horlogère 3, 13 offre une adhérence suffisante pour une application horlogère.

Avantageusement selon l'invention, selon une première alternative du premier mode de réalisation, l'assortiment 1 comporte un élément de fixation 7 qui est monté contre une portée 6 de l'axe 5 comme illustré à la figure 8. Cette première alternative évite que la pièce horlogère 3 touche l'axe 5. En effet, préférentiellement selon l'invention, la pièce horlogère 3 comporte, comme l'élément de fixation 7, un ajourage 4 de plus grande section que le trou 8.

Selon une deuxième alternative du premier mode de réalisation, l'assortiment 11 comporte au contraire une pièce horlogère 3 qui est montée contre une portée 6 de l'axe 5 comme illustré à la figure 9. Cette deuxième alternative garantit une perpendicularité optimale de la pièce horlogère 3 par rapport à l'axe 5. En effet, préférentiellement selon l'invention, la pièce horlogère 3 étant plaquée entre la portée 6 et l'élément de fixation 7, son positionnement comporte moins de degrés de liberté.

De manière préférée selon l'invention, il a été trouvé qu'au moins un cinquième de la hauteur de la pièce horlogère 3, 13 recouvert par l'élément de fixation 7, 17 permet une bonne solidarisation lorsque la hauteur de la pièce horlogère 3, 13 est comprise entre 100 et 500 µm. De plus, il a également été trouvé préférentiellement qu'une épaisseur minimale de 50 µm de l'élément de fixation 7, 17 au niveau du trou 8, 18 ne recouvrant pas la pièce horlogère 3, 13 permet un bon chassage.

Préférentiellement selon l'invention, l'élément de fixation 7, 17 est un alliage à base magnésium, à base titane, à base zirconium, à base fer, à base cobalt, à base or, à base palladium ou à base platine. Plus précisément, un élément de fixation 7, 17 formé par un alliage à structure au moins partiellement amorphe du type ZrTiCuNiBe, PdCuNiP ou PtCuNiP ont chacun donné satisfaction.

Selon une variante du premier mode de réalisation visible à la figure 12, l'assortiment 21 comporte une pièce horlogère 13 formée avec au moins un évidement 12 permettant d'augmenter la surface de contact avec l'élément de fixation 17. Chaque évidement 12 peut être borgne ou traversant et peut être positionné indifféremment en vis-à-vis de l'élément de fixation 17.

Dans l'exemple illustré à la figure 12, l'élément de fixation 17 est monté contre une portée 6 de l'axe 5. Toutefois, bien entendu, cette variante avec une pièce horlogère 13 formée avec au moins un évidement 12 peut également être assemblée selon la deuxième alternative de la figure 9 citée ci-dessus, c'est-à-dire avec la pièce horlogère 13 qui est montée contre la portée 6 de l'axe 5.

On comprend immédiatement que l'assortiment horloger 1, 11, 21 peut ainsi former tout ou partie d'un rouage 101, d'un système d'échappement 103 ou d'un résonateur 105. Plus précisément, la pièce horlogère 3, 13 peut ainsi former une roue 102, un pignon 104, 112, une masse oscillante 106, un ressort (tel par exemple qu'un ressort de barillet), une roue d'échappement 107, une baguette 108 d'ancre 109, un dard 110 d'ancre 109, une fourchette 111 d'ancre 109, un balancier 113, un plateau (tel par exemple qu'un double plateau tenant une cheville) ou un spiral 115.

Selon un deuxième mode de réalisation de l'invention illustré notamment aux figures 14 et 15, l'assortiment horloger 31, 41, 51 comporte une pièce horlogère 33, 43 fixée à un axe 35 à l'aide d'un élément de fixation 37, 47 et d'un organe de chassage 39, 49. Avantageusement selon l'invention, l'élément de fixation 37, 47 est en alliage métallique au moins partiellement amorphe, est solidaire de la pièce horlogère 33, 43 et de l'organe de chassage 39, 49 par enfoncement partiel respectif comme visible aux figure 14 et 15. De plus, avantageusement selon l'invention, l'organe de chassage 39, 49 comporte un trou 38, 48 dans lequel est chassé l'axe 35.

On comprend avantageusement selon l'invention, qu'uniquement par recouvrement partiel de la pièce horlogère 33, 43 et de l'organe de chassage 39, 49 par l'élément de fixation 37, 47, il n'est plus nécessaire de mettre en oeuvre un collage. En effet, sous certaines conditions expliquées ci-dessous, un alliage métallique au moins partiellement amorphe autorise de manière avantageuse à prendre la forme de n'importe quel objet à la manière d'une pâte déformée. Cette malléabilité de l'élément de fixation 37, 47 conjuguée à la rugosité de surface de la pièce horlogère 33, 43 et de l'organe de chassage 39, 49 offre une adhérence suffisante pour une application horlogère.

Avantageusement selon l'invention, selon une première alternative du deuxième mode de réalisation, l'assortiment 31 comporte un organe de chassage 39 qui est monté contre une portée 36 de l'axe 35 comme illustré à la figure 14. Cette première alternative évite que la pièce horlogère 33 touche l'axe 35. En effet, préférentiellement selon l'invention, la pièce horlogère 33 comporte, comme l'organe de chassage 39, un ajourage 34, mais de plus grande section que le trou 38.

Selon une deuxième alternative du deuxième mode de réalisation, l'assortiment 41 comporte au contraire une pièce horlogère 33 qui est montée contre une portée 36 de l'axe 35 comme illustré à la figure 15. Cette deuxième alternative garantie une verticalité optimale de la pièce horlogère 33 par rapport à l'axe 35. En effet, préférentiellement selon l'invention, la pièce horlogère 33 étant plaquée entre la portée 36 et l'organe de chassage 39, son positionnement comporte moins de degrés de liberté.

De manière préférée selon l'invention, il a été trouvé qu'au moins un cinquième de la hauteur de la pièce horlogère 33, 43 et de la hauteur de l'organe de chassage 39, 49 recouvert par l'élément de fixation 37, 47 permet une bonne solidarisation lorsque la hauteur de la pièce horlogère 33, 43 et/ou la hauteur de l'organe de chassage 39, 49 sont chacune comprise entre 100 et 500 µm.

Préférentiellement selon l'invention, l'élément de fixation 37, 47 est un alliage à base magnésium, à base titane, à base zirconium, à base fer, à base cobalt, à base or, à base palladium ou à base platine. Plus précisément, un élément de fixation 37, 47 formé par un alliage à structure au moins partiellement amorphe du type ZrTiCuNiBe, PdCuNiP ou PtCuNiP ont chacun donné satisfaction.

De plus, l'organe de chassage 39, 49 est, de manière préférée, un métal ou un alliage métallique tel qu'un acier inoxydable, un laiton ou un maillechort.

Selon une variante du deuxième mode de réalisation visible à la figure 16, l'assortiment 51 comporte une pièce horlogère 43 formée avec au moins un évidement 42 permettant d'augmenter la surface de contact avec l'élément de fixation 47. Il est également visible que l'organe de chassage 49 peut également comporter au moins un évidement 46. Les évidements 42, 46 peuvent être borgnes ou traversants et peuvent être positionnés indifféremment en vis-à-vis de l'élément de fixation 47.

Dans l'exemple illustré à la figure 16, l'organe de chassage 49 est monté contre une portée 36 de l'axe 35. Toutefois, bien entendu, cette variante avec une pièce horlogère 43 formée avec au moins un évidement 42 et/ou un organe de chassage 49 formé avec au moins un évidement 46 peut également être assemblée selon la deuxième alternative de la figure 15 citée ci-dessus, c'est-à-dire avec la pièce horlogère 43 qui est montée contre la portée 36 de l'axe 35.

On comprend immédiatement que l'assortiment horloger 31, 41, 51 peut ainsi former tout ou partie d'un rouage 101, d'un système d'échappement 103 ou d'un résonateur 105. Plus précisément, la pièce horlogère 33, 43 peut ainsi former une roue 102, un pignon 104, 112, une masse oscillante 106, un ressort (tel par exemple qu'un ressort de barillet), une roue d'échappement 107, une baguette 108 d'ancre 109, un dard 110 d'ancre 109, une fourchette 111 d'ancre 109, un balancier 113, un plateau (tel par exemple qu'un double plateau tenant une cheville) ou un spiral 115.

Des procédés d'assemblage selon l'invention d'un assortiment horloger vont maintenant être expliqués en relation avec les figures 1 à 16. Selon un premier mode de réalisation d'assortiment horloger 1, 11, 21, le procédé selon l'invention comporte une première étape a) destinée à fabriquer une pièce horlogère 3, 13, 23 et un élément de fixation 7', 27' en alliage métallique au moins partiellement amorphe muni d'un trou 8', 28'. Afin de mieux comprendre le procédé, un spiral 23 est utilisé comme une pièce horlogère dans l'exemple des figures 1 à 5. Bien entendu, la pièce horlogère 3, 13, 23 ne saurait se limiter à un spiral.

Comme illustré aux figures 1 et 2, la pièce horlogère 23 comporte une virole 22 comportant un ajourage 24 sensiblement triangulaire et une lame 20 enroulée sur elle-même. Un ajourage 4 et une pièce horlogère 3 similaires sont également schématisés à la figure 6.

De plus, à la figure 3 est montré un élément de fixation 27' selon l'invention de forme sensiblement annulaire et comportant un trou 28' traversant. Cet élément de fixation 27' est une ébauche, c'est-à-dire une préforme destinée à être déformée lors de l'étape b) pour former l'élément de fixation 27 final. On comprend donc que sa forme n'a pas une importance primordiale tout comme la géométrie du trou 28' comme expliqué ci-dessous. Un trou 8' et un élément de fixation 7' similaires sont également schématisés à la figure 6.

Toutefois, la présence d'un trou 8', 28' à ce stade n'est pas indispensable. En effet, alternativement un disque pourrait être utilisé à la place d'un élément de forme sensiblement annulaire. Le trou pourrait alors être formé lorsque le disque est déformé à chaud.

Préférentiellement selon l'invention, l'élément de fixation 7', 27' est un alliage à base magnésium, à base titane, à base zirconium, à base fer, à base cobalt, à base or, à base palladium ou à base platine. Plus précisément, un élément de fixation 7', 27' formé par un alliage à structure au moins partiellement amorphe du type ZrTiCuNiBe, PdCuNiP ou PtCuNiP ont chacun donné satisfaction.

L'élément de fixation 7', 27' peut être formé à partie d'une bande ou d'un fil puis être découpé dedans. Une trempe rapide sur disque (appelé « melt spinning » en anglais) ou une coulée suivie d'une trempe peuvent être envisagées.

Le procédé selon l'invention se poursuit avec la deuxième étape b) destinée à enfoncer partiellement la pièce horlogère 3, 23 dans l'élément de fixation 7', 27' chauffé entre sa température de transition vitreuse Tg et sa température de cristallisation Tx afin de former un ensemble pièce horlogère 3, 23 - élément de fixation 7, 27 comme illustré aux figures 4 et 7.

En effet, l'élément de fixation 7', 27' en alliage métallique au moins partiellement amorphe, quand il est chauffé entre sa température de transition vitreuse Tg et sa température de cristallisation Tx, voit sa viscosité chuter jusqu'à permettre la pièce horlogère 3, 23 à pouvoir être enfoncée par simple poussée. Comme visible aux figures 4 et 7, l'élément de fixation 7', 27' se déforme alors pour finalement former l'élément de fixation 7, 27 en recouvrement partiel de la pièce horlogère 3, 23.

Selon une variante du premier mode de réalisation illustrée aux figures 10 & 11, lors de cette étape b), le procédé permet également à la pièce horlogère 13 de voir également son (ou ses) évidement(s) 12 être au moins partiellement rempli par l'élément de fixation 17 en plus dudit recouvrement expliqué ci-dessus. On comprend immédiatement que cette variante autorise un accrochage supérieur par l'augmentation de la surface de contact entre l'élément de fixation 17 et la pièce horlogère 13.

Dans le but de garantir une géométrie prédéterminée de l'élément de fixation à la fin de l'étape b), un gabarit peut être utilisé pour limiter la déformation de l'élément de fixation 7, 17, 27 selon certaines cotes telles que celle de la section du trou 8, 18, 28 et celle de la paroi périphérique de l'élément de fixation 7, 17, 27, voire, comme expliqué ci-dessus, former le trou 8, 18, 28 dans le disque d'ébauche de l'élément de fixation.

De manière additionnelle au gabarit ou de manière isolée, une entretoise peut être utilisée lors de l'étape b) afin de garantir la profondeur de pénétration de la pièce horlogère 3, 13, 23 dans l'élément de fixation 7, 17, 27. Cette entretoise est par exemple utilisée pour garantir qu'une épaisseur minimale de 50 µm de l'élément de fixation 7, 17, 27 reste après l'étape b), c'est-à-dire, pour la première alternative des figures 8 et 12, qu'il y ait une minimale de 50 µm d'élément de fixation 7, 17, 27 entre la portée 6 et la pièce horlogère 3, 13, 23.

De manière optionnelle, après l'étape b) et avant l'étape c) expliquée ci-dessous, le procédé peut comporter une étape intermédiaire d) destinée à maintenir l'ensemble pièce horlogère 3, 13, 23 - élément de fixation 7, 17, 27 au-dessus de la température de transition vitreuse Tg de l'élément de fixation 7, 17, 27 afin de rendre plus ductile l'élément de fixation 7, 17, 27. En effet, un tel maintien en température permet d'initier une cristallisation notamment au niveau du trou 8, 18, 28 propre à faciliter l'étape finale c) expliquée ci-dessous.

Enfin, le procédé se termine avec l'étape c) destinée à chasser un axe 5, 25 dans le trou 8, 18, 28 de l'élément de fixation 7, 17, 27 pour former l'assortiment horloger 1, 11, 21, c'est-à-dire en un ensemble solidaire formé d'un axe 5, 25, d'un élément de fixation 7, 17, 27 et d'une pièce horlogère 3, 13, 23.

Selon une première alternative de l'étape c), l'élément de fixation 7, 17 est plaqué contre la portée 6, 26 de l'axe 5, 25 comme illustré aux figures 4-5, 8 et 12. Selon une deuxième alternative de l'étape c), la pièce horlogère 3, 13, 23 est plaquée contre la portée 6,26 de l'axe 5,25 comme illustré à la figure 9.

On comprend, avantageusement selon le premier mode de réalisation de l'invention, que la pièce horlogère 3, 13, 23, comportant un ajourage 4, 14, 24 qui s'étend autour du trou 8, 18, 28 de l'élément de fixation 7, 17, 27 en ayant une plus grande section, ne subit qu'une contrainte minimale, voire aucune contrainte, lors de l'étape c), c'est-à-dire que la quasi-totalité, voire la totalité, de la contrainte de chassage exercée lors de l'étape c) sera supportée par l'élément de fixation 7, 17, 27. Cela permet de laisser un interstice, c'est-à-dire une zone sans matière comme visible aux figures 8, 9 et 12, entre la paroi de la pièce horlogère 3, 13, 23 délimitant l'ajourage 4, 14, 24 et le diamètre externe de l'axe 5, 25 contre lequel l'élément de fixation 7, 17, 27 est chassé.

Selon un deuxième mode de réalisation d'assortiment horloger 31, 41, 51, le procédé selon l'invention comporte une première étape a') destinée à fabriquer une pièce horlogère 33, 43, un élément de fixation en alliage métallique au moins partiellement amorphe et un organe de chassage 39, 49 muni d'un trou 38, 48.

Sans être illustrés, la pièce horlogère 33, 43 et l'élément de fixation peuvent être de forme sensiblement identique à ceux 3, 13, 23, 7', 27' du premier mode de réalisation. On comprend donc que la forme de l'élément de fixation n'a pas une importance primordiale. Préférentiellement selon l'invention, l'organe de chassage 39, 49 est en forme de rondelle et comporte un trou 38, 48 dont la géométrie est importante d'être maîtrisée.

Le procédé selon l'invention se poursuit avec la deuxième étape b') destinée à enfoncer partiellement la pièce horlogère 33, 43 et l'organe de chassage 39, 49 dans l'élément de fixation chauffé entre sa température de transition vitreuse Tg et sa température de cristallisation Tx afin de former un ensemble pièce horlogère 33, 43 - élément de fixation 37, 47 - organe de chassage 39, 49.

En effet, l'élément de fixation en alliage métallique au moins partiellement amorphe, quand il est chauffé entre sa température de transition vitreuse Tg et sa température de cristallisation Tx, voit sa viscosité chuter jusqu'à permettre la pièce horlogère 33, 43 à pourvoir être enfoncée par simple poussée. Comme visible aux figures 13 et 16, l'élément de fixation se déforme alors pour finalement former l'élément de fixation 37, 47 en recouvrement partiel de la pièce horlogère 33, 43 et de l'organe de chassage 39, 49.

Selon une variante du deuxième mode de réalisation illustrée à la figure 16, lors de cette étape b'), le procédé permet également à la pièce horlogère 43 de voir également son (ou ses) évidement(s) 42 et/ou l'organe de chassage 49 de voir également son (ou ses) évidement(s) 46 être au moins partiellement rempli par l'élément de fixation 47 en plus dudit recouvrement expliqué ci-dessus. On comprend immédiatement que cette variante autorise un accrochage supérieur par l'augmentation de la surface de contact entre l'élément de fixation 47 et la pièce horlogère 43 et/ou l'élément de fixation 47 et l'organe de chassage 49.

Dans le but de garantir une géométrie prédéterminée de l'élément de fixation à la fin de l'étape b'), un gabarit peut être utilisé pour limiter la déformation de l'élément de fixation 37, 47 selon certaines cotes telles que celle de la paroi interne et celle de la paroi périphérique de l'élément de fixation 37, 47.

De manière additionnelle au gabarit ou de manière isolée, une entretoise peut être utilisée lors de l'étape b') afin de garantir la profondeur de pénétration de la pièce horlogère 33, 43 et de l'organe de chassage 39, 49 dans l'élément de fixation 37, 47. Cette entretoise est par exemple utilisée pour garantir qu'une épaisseur minimale de 50 µm de l'élément de fixation 37, 47 entre la pièce horlogère 33, 43 et de l'organe de chassage 39,49.

Enfin, le procédé se termine avec l'étape c') destinée à chasser un axe 35 dans le trou 38, 48 de l'organe de chassage 39, 49 pour former l'assortiment horloger 31, 41, 51, c'est-à-dire en un ensemble solidaire formé d'un axe 35, d'un organe de chassage 39, 49, d'un élément de fixation 37, 47 et d'une pièce horlogère 33, 43.

Selon une première alternative de l'étape c'), l'organe de chassage 39, 49 est plaqué contre la portée 36 de l'axe 35 comme illustré aux figures 14 et 16. Selon une deuxième alternative de l'étape c'), la pièce horlogère 33, 43 est plaquée contre la portée 36 de l'axe 35 comme illustré à la figure 15.

On comprend, avantageusement selon le deuxième mode de réalisation de l'invention, que la pièce horlogère 33, 43, comportant un ajourage 34, 44 qui s'étend autour du trou 38, 48 de l'organe de chassage 39, 49 en ayant une plus grande section et, ne subit aucune contrainte lors de l'étape c'), c'est-à-dire que la totalité de la contrainte de chassage exercée lors de l'étape c') sera supportée par l'organe de chassage 39, 49. Cela permet de laisser un interstice, c'est-à-dire une zone sans matière comme visible aux figures 14, 15 et 16, entre la paroi de la pièce horlogère 33, 43 délimitant l'ajourage 34, 44 et le diamètre externe de l'axe 35 contre lequel l'organe de chassage 39, 49 est chassé.

En outre, conformément à ces deux modes de réalisation, on comprend, avantageusement selon l'invention, que l'élément de fixation 7, 17, 27, 37, 47 en alliage métallique au moins partiellement amorphe va prendre parfaitement la forme d'une partie de la pièce horlogère 3, 13, 23, 33, 43, et, éventuellement, de l'organe de chassage 39, 49, lui autorisant en combinaison à la rugosité de surface de la pièce horlogère 3, 13, 23, 33, 43 et, éventuellement, de l'organe de chassage 39, 49 à s'y agripper sans qu'il ne soit plus nécessaire de mettre en oeuvre un collage.

Bien entendu, la présente invention ne se limite pas à l'exemple illustré mais est susceptible de diverses variantes et modifications qui apparaîtront à l'homme de l'art. En particulier, la géométrie de la pièce horlogère 3, 13, 23, 33, 43 peut différer sans que les avantages de la présente description soient perdus.

L'étape c), c') de chassage de l'axe 5, 25, 35 pourrait également se faire à une température supérieure à la température de transition vitreuse Tg de l'alliage métallique au moins partiellement amorphe afin de ramollir légèrement ce dernier pour diminuer les contraintes sur le matériau de la pièce horlogère 3, 13, 23, 33, 43 tout en conservant une bonne tenue. Ainsi, à titre d'exemple, le procédé pourrait comporter une première phase c1) destinée à chauffer l'axe au-dessus de la température de transition vitreuse de l'élément de fixation et une deuxième phase c2) destinée à chasser l'axe dans le trou de l'élément de fixation ou de l'organe de chassage afin d'élever la température de la surface de contact de l'élément de fixation au-dessus de sa température de transition vitreuse dans le but de ramollir localement l'élément de fixation pour diminuer les contraintes sur le matériau de la pièce horlogère tout en conservant une bonne tenue.

Ce chauffage faciliterait également la formation d'un trou par le passage de l'axe dans le cas où un disque est utilisé pour former l'élément de fixation lors de l'étape a). Cette configuration permettrait enfin de diminuer les risques de désolidarisation de l'ensemble formé à l'étape b), b').

Il est également possible de jouer sur la structuration de surface de l'axe 5, 25, 35 afin d'améliorer l'accroche lors de l'étape c), c') de chassage.

De plus, l'utilisation d'un axe 5, 25, 35 à faible coefficient de dilatation est préférable pour limiter le retrait lors du refroidissement qu'il soit effectué lors de l'étape b), b') ou c), c').

Enfin, à la lecture des procédés ci-dessus, on comprend qu'il est possible de former plusieurs ensembles en même temps. Ainsi, à titre d'exemple, les pièces horlogères pourraient être maintenues solidaires de leur plaquette de gravage et les éléments de fixation de leur bande ou de leur fil afin de les monter les unes sur les autres pour l'étape b), b') de solidarisation (appelé « wafer scale assembling » en anglais). De manière similaire, plusieurs ensembles pourraient être chassés sur leur axe respectif lors de la même étape c), c').

## Revendications

1. Procédé d'assemblage d'un assortiment horloger (1, 11, 21) comportant les étapes suivantes :
a) fabriquer séparément une pièce horlogère (3, 13, 23) et un élément de fixation (7', 17', 27'), ledit élément de fixation (7', 17', 27') étant fabriqué en alliage métallique au moins partiellement amorphe et ladite pièce horlogère (3, 13, 23) étant fabriquée en un matériau différent dudit élément de fixation (7', 17', 27') ;
b) enfoncer partiellement au moins une partie de la pièce horlogère (3, 13, 23) dans l'épaisseur de l'élément de fixation (7', 17', 27') chauffé entre sa température de transition vitreuse (Tg) et sa température de cristallisation (Tx) afin de former un ensemble pièce horlogère (3, 13, 23) - élément de fixation (7, 17, 27) ;
c) chasser un axe (5, 25) dans un trou (8, 18, 28) de l'élément de fixation (7, 17, 27) pour former l'assortiment horloger (1, 11, 21) en laissant un interstice entre la pièce horlogère (3, 13, 23) et l'axe (5, 25).

2. Procédé selon la revendication précédente, **caractérisé en ce que** le trou (8, 18, 28) est formé lors de l'étape a), lors de l'étape b) ou lors de l'étape c).

3. Procédé selon la revendication 1 ou 2, **caractérisé en ce qu'**il comporte en outre, entre l'étape b) et l'étape c), l'étape suivante :
d) maintenir l'ensemble pièce horlogère (3, 13, 23) - élément de fixation (7, 17, 27) au-dessus de la température de transition vitreuse (Tg) de l'élément de fixation (7, 17, 27) afin de rendre plus ductile l'élément de fixation (7, 17, 27).

4. Procédé selon l'une des revendications précédentes, **caractérisé en ce que** l'étape c) comporte en outre les phases suivantes :
c1) chauffer l'axe (5, 25) au-dessus de la température de transition vitreuse (Tg) de l'élément de fixation (7, 17, 27).
c2) chasser l'axe (5, 25) dans le trou (8, 18, 28) de l'élément de fixation (7, 17, 27) afin d'élever la température de la surface de contact de l'élément de fixation (7, 17, 27) au-dessus de sa température de transition vitreuse (Tg) dans le but de ramollir localement l'élément de fixation (7, 17, 27) pour diminuer les contraintes sur le matériau de la pièce horlogère (3, 13, 23, 33, 43) tout en conservant une bonne tenue.

5. Procédé selon l'une des revendications précédentes, **caractérisé en ce que** la pièce horlogère (3, 13, 23) est plaquée contre une portée (6, 26) de l'axe (5, 25) lors de l'étape c) de chassage.

6. Procédé selon l'une des revendications 1 à 4, **caractérisé en ce que** l'élément de fixation (7, 17, 27) est plaqué contre une portée (6, 26) de l'axe (5, 25) lors de l'étape c) de chassage.

7. Procédé selon l'une des revendications précédentes, **caractérisé en ce que** la pièce horlogère (3, 13, 23) comporte au moins un évidement (12) permettant d'augmenter la surface de contact avec l'élément de fixation (7, 17, 27).

8. Procédé selon l'une des revendications précédentes, **caractérisé en ce qu'**un gabarit est utilisé lors de l'étape b) afin de garantir la géométrie de l'élément de fixation (7, 17, 27).

9. Procédé selon l'une des revendications précédentes, **caractérisé en ce qu'**une entretoise est utilisée lors de l'étape b) afin de garantir la profondeur de pénétration de la pièce horlogère (3, 13, 23) dans l'épaisseur l'élément de fixation (7, 17, 27).

10. Procédé d'assemblage d'un assortiment horloger (31, 41, 51) comportant les étapes suivantes :
a') fabriquer séparément une pièce horlogère (33, 43), un élément de fixation en alliage métallique au moins partiellement amorphe et un organe de chassage (39, 49) muni d'un trou (38, 48), ladite pièce horlogère (33, 43) étant fabriquée en un matériau différent dudit élément de fixation ;
b')enfoncer partiellement au moins une partie de la pièce horlogère (33, 43) et de l'organe de chassage (39, 49) dans l'épaisseur de l'élément de fixation chauffé entre sa température de transition vitreuse (Tg) et sa température de cristallisation (Tx) afin de former un ensemble pièce horlogère (33, 43) - élément de fixation (37, 47) - organe de chassage (39, 49) ;
c') chasser un axe (35) dans le trou (38, 48) de l'organe de chassage (39, 49) pour former l'assortiment horloger (31, 41, 51) en laissant un interstice entre la pièce horlogère (33, 43) et l'axe (35).

11. Procédé selon la revendication précédente, **caractérisé en ce que** la pièce horlogère (33, 43) est plaquée contre une portée (36) de l'axe (35) lors de l'étape c') de chassage.

12. Procédé selon la revendication 10, **caractérisé en ce que** l'organe de chassage (39, 49) est plaqué contre une portée (36) de l'axe (35) lors de l'étape c') de chassage.

13. Procédé selon l'une des revendications 10 à 12, **caractérisé en ce que** la pièce horlogère (33, 43) comporte au moins un évidement (42) permettant d'augmenter la surface de contact avec l'élément de fixation (37, 47).

14. Procédé selon l'une des revendications 10 à 13, **caractérisé en ce que** l'organe de chassage (39, 49) comporte au moins un évidement (46) permettant d'augmenter la surface de contact avec l'élément de fixation (37, 47).

15. Procédé selon l'une des revendications 10 à 14, **caractérisé en ce qu'**un gabarit est utilisé lors de l'étape b') afin de garantir la géométrie de l'élément de fixation (37, 47).

16. Procédé selon l'une des revendications 10 à 15, **caractérisé en ce qu'**une entretoise est utilisée lors de l'étape b') afin de garantir la profondeur de pénétration de la pièce horlogère (33, 43) et de l'organe de chassage (39, 49) dans l'épaisseur de l'élément de fixation (37, 47).

17. Assortiment horloger (1, 11, 21) comportant une pièce horlogère (3, 13, 23) fixée à un axe (5, 25) à l'aide d'un élément de fixation (7, 17, 27) comportant un trou (8, 18, 28) dans lequel est chassé ledit axe, la pièce horlogère (3, 13, 23) comportant un ajourage (4, 14, 24) qui s'étend autour du trou (8, 18, 28) de l'élément de fixation (7, 17, 27) en ayant une plus grande section afin de laisser un interstice entre la paroi de l'ajourage (4, 14, 24) et l'axe (5, 25), ladite pièce horlogère (3, 13, 23) étant fabriquée en un matériau différent du matériau dudit élément de fixation (7, 17, 27), **caractérisé en ce que** l'élément de fixation (7, 17, 27) est en alliage métallique au moins partiellement amorphe et **en ce qu'**au moins une partie de la pièce horlogère (3, 13, 23) est enfoncée, selon la direction de l'axe, dans l'épaisseur de l'élément de fixation (7, 17, 27) afin que la pièce horlogère et l'élément de fixation soient solidarisés.

18. Assortiment (1, 11, 21) selon la revendication précédente, **caractérisé en ce que** la pièce horlogère (3, 13, 23) est montée contre une portée (6, 26) de l'axe (5, 25).

19. Assortiment (1, 11, 21) selon la revendication 17, **caractérisé en ce que** l'élément de fixation (7, 17, 27) est monté contre une portée (6, 26) de l'axe (5, 25).

20. Assortiment (1, 11, 21) selon l'une des revendications 17 à 19, **caractérisé en ce qu'**au moins un cinquième de la hauteur de la pièce horlogère (3, 13, 23) est recouvert par l'élément de fixation (7, 17, 27).

21. Assortiment (1, 11, 21) selon l'une des revendications 17 à 20, **caractérisé en ce que** la pièce horlogère (3, 13, 23) comporte au moins un évidement (12) permettant d'augmenter la surface de contact avec l'élément de fixation (7, 17, 27).

22. Assortiment (31, 41, 51) horloger comportant une pièce horlogère (33, 43) fixée à un axe (35) à l'aide d'un élément de fixation (37, 47) et d'un organe de chassage (39, 49) comportant un trou (38, 48) dans lequel est chassé ledit axe, la pièce horlogère (33, 43) comportant un ajourage (34, 44) qui s'étend autour du trou (38, 48) de l'organe de chassage (39, 49) en ayant une plus grande section afin de laisser un interstice entre la paroi de l'ajourage (34, 44) et l'axe (35), ladite pièce horlogère (33, 43) étant fabriquée en un matériau différent du matériau dudit élément de fixation (37, 47), **caractérisé en ce que** l'élément de fixation (37, 47) est en alliage métallique au moins partiellement amorphe et **en ce qu'**au moins une partie de la pièce horlogère (33, 43) et de l'organe de chassage (39, 49) sont enfoncées, selon la direction de l'axe, dans l'épaisseur de l'élément de fixation (7, 17, 27) afin que la pièce horlogère, l'organe de chassage et l'élément de fixation soient solidarisés.

23. Assortiment (31, 41, 51) selon la revendication précédente, **caractérisé en ce que** la pièce horlogère (33, 43) est montée contre une portée (36) de l'axe (35).

24. Assortiment (31, 41, 51) selon la revendication 22, **caractérisé en ce que** l'organe de chassage (39, 49) est monté contre une portée (36) de l'axe (35).

25. Assortiment (31, 41, 51) selon l'une des revendications 22 à 24, **caractérisé en ce qu'**au moins un cinquième des hauteurs de la pièce horlogère (33, 43) et de l'organe de chassage (39, 49) sont recouverts par l'élément de fixation (37, 47).

26. Assortiment (31, 41, 51) selon l'une des revendications 22 à 25, **caractérisé en ce que** l'organe de chassage (39, 49) et/ou la pièce horlogère (33, 43) comportent au moins un évidement (42, 46) permettant d'augmenter la surface de contact avec l'élément de fixation (37, 47).

27. Assortiment (31, 41, 51) selon l'une des revendications 22 à 26, **caractérisé en ce que** l'organe de chassage (39, 49) est formé en un métal ou en un alliage métallique.

28. Assortiment (31, 41, 51) selon l'une des revendications 17 à 27, **caractérisé en ce que** la pièce horlogère (3, 13, 23, 33, 43) comporte du silicium monocristallin dopé ou non, du silicium polycristallin dopé ou non, de l'oxyde de silicium, du quartz, de la silice, du corindon monocristallin, du corindon polycristallin, de l'alumine, du rubis, du nitrure de silicium ou du carbure de silicium.

29. Assortiment (31, 41, 51) selon la revendication précédente, **caractérisé en ce que** la pièce horlogère (3, 13, 23, 33, 43) comporte au moins un revêtement partiel d'oxyde de silicium, de nitrure de silicium, de carbure de silicium ou d'un allotrope du carbone.

30. Assortiment (31, 41, 51) selon l'une des revendications 17 à 29, **caractérisé en ce que** l'élément de fixation (7, 17, 27, 37, 47) est formé en un alliage à base magnésium, à base titane, à base zirconium, à base fer, à base cobalt, à base or, à base palladium ou à base platine.

31. Assortiment (31, 41, 51) selon la revendication précédente, **caractérisé en ce que** l'élément de fixation (7, 17, 27, 37, 47) est formé par un alliage à structure au moins partiellement amorphe du type ZrTiCuNiBe, PdCuNiP ou PtCuNiP.

32. Assortiment (1, 11, 21, 31, 41, 51) selon l'une des revendications 17 à 31, **caractérisé en ce qu'**il forme tout ou partie d'un rouage (101).

33. Assortiment (1, 11, 21, 31, 41, 51) selon la revendication précédente, **caractérisé en ce que** la pièce horlogère (3, 13, 23, 33, 43) forme une roue (102), un pignon (104, 112), une masse oscillante (106) ou un ressort.

34. Assortiment (1, 11, 21, 31, 41, 51) selon l'une des revendications 17 à 31, **caractérisé en ce qu'**il forme tout ou partie d'un système d'échappement (103).

35. Assortiment (1, 11, 21, 31, 41, 51) selon la revendication précédente, **caractérisé en ce que** la pièce horlogère (3, 13, 23, 33, 43) forme une roue d'échappement (107), une baguette (108) d'ancre (109), un dard (110) d'ancre (109) ou une fourchette (111) d'ancre (109).

36. Assortiment (1, 11, 21, 31, 41, 51) selon l'une des revendications 17 à 31, **caractérisé en ce qu'**il forme tout ou partie d'un résonateur (105).

37. Assortiment (1, 11, 21, 31, 41, 51) selon la revendication précédente, **caractérisé en ce que** la pièce horlogère (3, 13, 23, 33, 43) forme un balancier (113), un plateau ou un spiral (115).

38. Pièce d'horlogerie **caractérisée en ce qu'**elle comporte au moins un assortiment horloger (1, 11, 21, 31, 41, 51) selon l'une des revendications 17 à 37.

## Patentansprüche

1. Verfahren zum Montieren eines Uhrenassortiments (1, 11, 21), umfassend die folgenden Schritte:
a) getrenntes Herstellen eines Uhrenteils (3, 13, 23) und eines Befestigungselements (7', 17', 27'), wobei das Befestigungselement (7', 17', 27') aus einer zumindest teilweise amorphen Metalllegierung hergestellt ist und wobei das Uhrenteil (3, 13, 23) aus einem von jenem des Befestigungselements (7', 17', 27') verschiedenen Material hergestellt ist;
b) teilweises Eindrücken zumindest eines Teils des Uhrenteils (3, 13, 23) in Dickenrichtung in das Befestigungselement (7', 17', 27'), das auf eine Temperatur zwischen seiner Glasübergangstemperatur (Tg) und seiner Kristallisationstemperatur (Tx) erwärmt ist, um eine Einheit Uhrenteil (3, 13, 23) - Befestigungselement (7, 17, 27) zu bilden;
c) Einpressen einer Welle (5, 25) in ein Loch (8, 18, 28) des Befestigungselements (7, 17, 27), um das Uhrenassortiment (1, 11, 21) zu bilden, indem zwischen dem Uhrenteil (3, 13, 23) und der Welle (5, 25) ein Zwischenraum gelassen wird.

2. Verfahren nach dem vorhergehenden Anspruch, **dadurch gekennzeichnet, dass** das Loch (8, 18, 28) während des Schrittes a), während des Schrittes b) oder während des Schrittes c) ausgebildet wird.

3. Verfahren nach Anspruch 1 oder 2, **dadurch gekennzeichnet, dass** es ferner zwischen dem Schritt b) und dem Schritt c) den folgenden Schritt umfasst:
d) Halten der Einheit Uhrenteil (3, 13, 23) - Befestigungselement (7, 17, 27) oberhalb der Glasübergangstemperatur (Tg) des Befestigungselements (7, 17, 27), um das Befestigungselement (7, 17, 27) besser formbar zu machen.

4. Verfahren nach einem der vorhergehenden Ansprüche, **dadurch gekennzeichnet, dass** der Schritt c) ferner die folgenden Phasen umfasst:
c1) Erwärmen der Welle (5, 25) über die Glasübergangstemperatur (Tg) des Befestigungselements (7, 17, 27),
c2) Einpressen der Welle (5, 25) in das Loch (8, 18, 28) des Befestigungselements (7, 17, 27), um die Temperatur der Kontaktoberfläche des Befestigungselements (7, 17, 27) über seine Glasübergangstemperatur (Tg) anzuheben, mit dem Ziel, das Befestigungselement (7, 17, 27) lokal zu erweichen, um die mechanischen Spannungen in dem Material des Uhrenteils (3, 13, 23, 33, 43) zu verringern und dabei eine gute Festigkeit beizubehalten.

5. Verfahren nach einem der vorhergehenden Ansprüche, **dadurch gekennzeichnet, dass** das Uhrenteil (3, 13, 23) während des Schrittes c) des Einpressens gegen eine Auflagefläche (6, 26) der Welle (5, 25) gedrückt wird.

6. Verfahren nach einem der Ansprüche 1 bis 4, **dadurch gekennzeichnet, dass** das Befestigungselement (7, 17, 27) während des Schrittes c) des Einpressens gegen eine Auflagefläche (6, 26) der Welle (5, 25) gedrückt wird.

7. Verfahren nach einem der vorhergehenden Ansprüche, **dadurch gekennzeichnet, dass** das Uhrenteil (3, 13, 23) zumindest eine Aussparung (12) aufweist, die ermöglicht, die Kontaktoberfläche mit dem Befestigungselement (7, 17, 27) zu vergrößern.

8. Verfahren nach einem der vorhergehenden Ansprüche, **dadurch gekennzeichnet, dass** im Schritt b) eine Schablone verwendet wird, um die Geometrie des Befestigungselements (7, 17, 27) sicherzustellen.

9. Verfahren nach einem der vorhergehenden Ansprüche, **dadurch gekennzeichnet, dass** im Schritt b) ein Abstandshalter verwendet wird, um die Eindringtiefe des Uhrenteils (3, 13, 23) in Dickenrichtung in das Befestigungselement (7, 17, 27) sicherzustellen.

10. Verfahren zum Montieren eines Uhrenassortiments (31, 41, 51), umfassend die folgenden Schritte:
a') getrenntes Herstellen eines Uhrenteils (33, 43), eines Befestigungselements aus einer zumindest teilweise amorphen metallischen Legierung und eines Einpressorgans (39, 49), das mit einem Loch (38, 48) versehen ist, wobei das Uhrenteil (33, 43) aus einem Material, das von jenem des Befestigungselements verschieden ist, hergestellt ist;
b') teilweises Eindrücken zumindest eines Teils des Uhrenteils (33, 43) und des Einpressorgans (39, 49) in Dickenrichtung in das Befestigungselement, das auf eine Temperatur zwischen seiner Glasübergangstemperatur (Tg) und seiner Kristallisationstemperatur (Tx) erwärmt ist, um eine Einheit Uhrenteil (33, 43) - Befestigungselement (37, 47) - Einpressorgan (39, 49) zu bilden;
c') Einpressen einer Welle (35) in das Loch (38, 48) des Einpressorgans (39, 49), um das Uhrenassortiment (31, 41, 51) zu bilden, indem zwischen den Uhrenteil (33, 43) und der Welle (35) ein Zwischenraum gelassen wird.

11. Verfahren nach den vorhergehenden Anspruch, **dadurch gekennzeichnet, dass** das Uhrenteil (33, 43) während des Schrittes c') des Einpressens gegen eine Auflagefläche (36) der Welle (35) gedrückt wird.

12. Verfahren nach Anspruch 10, **dadurch gekennzeichnet, dass** das Einpressorgan (39, 49) während des Schrittes c') des Einpressens gegen eine Auflagefläche (36) der Welle (35) gedrückt wird.

13. Verfahren nach einem der Ansprüche 10 bis 12, **dadurch gekennzeichnet, dass** das Uhrenteil (33, 43) zumindest eine Aussparung (42) aufweist, die ermöglicht, die Kontaktoberfläche mit dem Befestigungselement (37, 47) zu vergrößern.

14. Verfahren nach einem der Ansprüche 10 bis 13, **dadurch gekennzeichnet, dass** das Einpressorgan (39, 49) zumindest eine Aussparung (46) aufweist, die ermöglicht, die Kontaktoberfläche mit dem Befestigungselement (37, 47) zu vergrößern.

15. Verfahren nach einem der Ansprüche 10 bis 14, **dadurch gekennzeichnet, dass** im Schritt b') eine Schablone verwendet wird, um die Geometrie des Befestigungselements (37, 47) sicherzustellen.

16. Verfahren nach einem der Ansprüche 10 bis 15, **dadurch gekennzeichnet, dass** im Schritt b') ein Abstandshalter verwendet wird, um die Eindringtiefe des Uhrenteils (33, 43) und des Einpressorgans (39, 49) in Dickenrichtung in das Befestigungselement (37, 47) sicherzustellen.

17. Uhrenassortiment (1, 11, 21), umfassend ein Uhrenteil (3, 13, 23), das mithilfe eines Befestigungselements (7, 17, 27), das ein Loch (8, 18, 28) aufweist, in das eine Welle getrieben ist, an der Welle (5, 25) befestigt ist, wobei das Uhrenteil (3, 13, 23) einen Durchbruch (4, 14, 24) aufweist, der um das Loch (8, 18, 28) des Befestigungselements (7, 17, 27) verläuft und einen größeren Querschnitt aufweist, um zwischen der Wand der Vertiefung (4, 14, 24) und der Welle (5, 25) einen Zwischenraum zu lassen, wobei das Uhrenteil (3, 13, 23) aus einem Material, das von dem Material des Befestigungselements (7, 17, 27) verschieden ist, hergestellt ist, **dadurch gekennzeichnet, dass** das Befestigungselement (7, 17, 27) aus einer zumindest teilweise amorphen metallischen Legierung besteht und dass mindestens ein Teil des Uhrenteils (3, 13, 23) in Richtung der Welle in Dickenrichtung in das Befestigungselement (7, 17, 27) eingedrückt ist, damit das Uhrenteil und das Befestigungselement miteinander fest verbunden sind.

18. Assortiment (1, 11, 21) nach den vorhergehenden Anspruch, **dadurch gekennzeichnet, dass** das Uhrenteil (3, 13, 23) an einer Auflagefläche (6, 26) der Welle (5, 25) montiert ist.

19. Assortiment (1, 11, 21) nach Anspruch 17, **dadurch gekennzeichnet, dass** das Befestigungselement (7, 17, 27) an einer Auflagefläche (6, 26) der Welle (5, 25) montiert ist.

20. Assortiment (1, 11, 21) nach einem der Ansprüche 17 bis 19, **dadurch gekennzeichnet, dass** mindestens ein Fünftel der Höhe des Uhrenteils (3, 13, 23) von dem Befestigungselement (7, 17, 27) bedeckt ist.

21. Assortiment (1, 11, 21) nach einem der Ansprüche 17 bis 20, **dadurch gekennzeichnet, dass** das Uhrenteil (3, 13, 23) mindestens eine Aussparung (12) aufweist, die ermöglicht, die Kontaktoberfläche mit dem Befestigungselement (7, 17, 27) zu vergrößern.

22. Uhrenassortiment (31, 41, 51), umfassend ein Uhrenteil (33, 43), das mithilfe eines Befestigungselements (37, 47) und eines Einpressorgans (39, 49), das ein Loch (38, 48) aufweist, in das eine Welle getrieben ist, an der Welle (35) befestigt ist, wobei das Uhrenteil (33, 43) einen Durchbruch (34, 44) aufweist, der um das Loch (38, 48) des Einpressorgans (39, 49) verläuft und einen größeren Querschnitt aufweist, um zwischen der Wand der Vertiefung (34, 44) und der Welle (35) einen Zwischenraum zu lassen, wobei das Uhrenteil (33, 43) aus einem von dem Material des Befestigungselements (37, 47) verschiedenen Material hergestellt ist, **dadurch gekennzeichnet, dass** das Befestigungselement (37, 47) aus einer zumindest teilweise amorphen metallischen Legierung besteht und dass zumindest ein Teil des Uhrenteils (33, 43) und des Einpressorgans (39, 49) in Richtung der Welle in Dickenrichtung in das Befestigungselement (7, 17, 27) eingedrückt ist, damit das Uhrenteil, das Einpressorgan und das Befestigungselement miteinander fest verbunden sind.

23. Assortiment (31, 41, 51) nach dem vorhergehenden Anspruch, **dadurch gekennzeichnet, dass** das Uhrenteil (33, 43) an einer Auflagefläche (36) der Welle (35) montiert ist.

24. Assortiment (31, 41, 51) nach Anspruch 22, **dadurch gekennzeichnet, dass** das Einpressorgan (39, 49) an einer Auflagefläche (36) der Welle (35) montiert ist.

25. Assortiment (31, 41, 51) nach einem der Ansprüche 22 bis 24, **dadurch gekennzeichnet, dass** mindestens ein Fünftel der Höhen des Uhrenteils (33, 43) und des Einpressorgans (39, 49) durch das Befestigungselement (37, 47) bedeckt ist.

26. Assortiment (31, 41, 51) nach einem der Ansprüche 22 bis 25, **dadurch gekennzeichnet, dass** das Einpressorgan (39, 49) und/oder das Uhrenteil (33, 43) mindestens eine Aussparung (42, 46) aufweisen, die ermöglicht, die Kontaktoberfläche mit dem Befestigungselement (37, 47) zu vergrößern.

27. Assortiment (31, 41, 51) nach einem der Ansprüche 22 bis 26, **dadurch gekennzeichnet, dass** das Einpressorgan (39, 49) aus einem Metall oder aus einer metallischen Legierung gebildet ist.

28. Assortiment (31, 41, 51) nach einem der Ansprüche 17 bis 27, **dadurch gekennzeichnet, dass** das Uhrenteil (3, 13, 23, 33, 43) dotiertes oder nicht dotiertes monokristallines Silicium, dotiertes oder nicht dotiertes polykristallines Silicium, Siliciumoxid, Quarz, Siliciumdioxid, monokristallinen Korund, polykristallinen Korund, Aluminiumoxid, Rubin, Siliciumnitrid oder Siliciumcarbid enthält.

29. Assortiment (31, 41, 51) nach dem vorhergehenden Anspruch, **dadurch gekennzeichnet, dass** das Uhrenteil (3, 13, 23, 33, 43) zumindest eine Teilbeschichtung aus Siliciumoxid, Siliciumnitrid, Siliciumcarbid oder einem Kohlenstoffallotrop enthält.

30. Assortiment (31, 41, 51) nach einem der Ansprüche 17 bis 29, **dadurch gekennzeichnet, dass** das Befestigungselement (7, 17, 27, 37, 47) aus einer Legierung auf Magnesiumbasis, Titanbasis, Zirkonbasis, Eisenbasis, Kobaltbasis, Goldbasis, Palladiumbasis oder Platinbasis gebildet ist.

31. Assortiment (31, 41, 51) nach dem vorhergehenden Anspruch, **dadurch gekennzeichnet, dass** das Befestigungselement (7, 17, 27, 37, 47) durch eine Legierung mit einer zumindest teilweise amorphen Struktur des Typs ZrTiCuNiBe, PdCuNiP oder PtCuNiP gebildet ist.

32. Assortiment (1, 11, 21, 31, 41, 51) nach einem der Ansprüche 17 bis 31, **dadurch gekennzeichnet, dass** es ein Räderwerk (101) oder einen Teil davon bildet.

33. Assortiment (1, 11, 21, 31, 41, 51) nach dem vorhergehenden Anspruch, **dadurch gekennzeichnet, dass** das Uhrenteil (3, 13, 23, 33, 43) ein Rad (102), ein Ritzel (104, 112), eine oszillierende Masse (106) oder eine Feder bildet.

34. Assortiment (1, 11, 21, 31, 41, 51) nach einem der Ansprüche 17 bis 31, **dadurch gekennzeichnet, dass** es ein Hemmungssystem (103) oder einen Teil davon bildet.

35. Assortiment (1, 11, 21, 31, 41, 51) nach dem vorhergehenden Anspruch, **dadurch gekennzeichnet, dass** das Uhrenteil (3, 13, 23, 33, 43) ein Hemmungsrad (107), eine Stange (108) eines Ankers (109), einen Sicherheitsstift (110) eines Ankers (109) oder eine Gabel (111) eines Ankers (109) bildet.

36. Assortiment (1, 11, 21, 31, 41, 51) nach einem der Ansprüche 17 bis 31, **dadurch gekennzeichnet, dass** es einen Resonator (105) oder einen Teil davon bildet.

37. Assortiment (1, 11, 21, 31, 41, 51) nach dem vorhergehenden Anspruch, **dadurch gekennzeichnet, dass** das Uhrenteil (3, 13, 23, 33, 43) eine Unruh (113), eine Platte oder eine Spiralfeder (115) bildet.

38. Uhrenteil, **dadurch gekennzeichnet, dass** es mindestens ein Uhrenassortiment (1, 11, 21, 31, 41, 51) nach einem der Ansprüche 17 bis 37 umfasst.

## Claims

1. Method of assembling a timepiece assortment (1, 11, 21) comprising the following steps:
a) separately manufacturing a timepiece component (3, 13, 23) and a fixing element (7', 17', 27'), the fixing element (7', 17', 27') being manufactured from an at least partially amorphous metal alloy and said timepiece component (3, 13, 23) being manufactured from a different material from said fixing element (7', 17', 27');
b) partially inserting at least one portion of the timepiece component (3, 13, 23) into the thickness of the fixing element (7', 17', 27') heated to between its vitreous transition temperature (Tg) and its crystallisation temperature (Tx) in order to form a timepiece component (3, 13, 23)/fixing element (7, 17, 27) assembly;
c) driving an arbor (5, 25) into a hole (8, 18, 28) of the fixing element (7, 17, 27) to form the timepiece assortment (1, 11, 21) leaving a gap between the timepiece component (3, 13, 23) and the arbor (5, 25).

2. Method according to the preceding claim, **characterized in that** the hole (8, 18, 28) is formed in step a), in step b) or in step c).

3. Method according to claim 1 or 2, **characterized in that** between step b) and step c), the method also includes the following step:
d) maintaining the timepiece component (3, 13, 23)/fixing element (7, 17, 27) assembly above the vitreous transition temperature (Tg) of the fixing element (7, 17, 27) to make the fixing element (7, 17, 27) more ductile.

4. Method according to any of the preceding claims, **characterized in that** step c) also comprises the following phases:
c1) heating the arbor (5, 25) to above the vitreous transition temperature (Tg) of the fixing element (7, 17, 27).
c2) driving the arbor (5, 25) into the hole (8, 18, 28) of the fixing element (7, 17, 27) to raise the temperature of the contact surface of the fixing element (7, 17, 27) above its vitreous transition temperature (Tg) in order to locally soften the fixing element (7, 17, 27) and decrease the stresses on the material of the timepiece component (3, 13, 23, 33, 43) while maintaining good adherence.

5. Method according to any of the preceding claims, **characterized in that** the timepiece component (3, 13, 23) is pressed against a shoulder (6, 26) of the arbor (5, 35) in the driving-in step c).

6. Method according to any of claims 1 to 4, **characterized in that** the fixing element (7, 17, 27) is pressed against a shoulder (6,26) of the arbor (5, 35) in the driving-in step c).

7. Method according to any of the preceding claims, **characterized in that** the timepiece component (3, 13, 23) includes at least one recess (12) for increasing the contact area with the fixing element (7, 17, 27).

8. Method according to any of the preceding claims, **characterized in that** a template is used in step b) in order to guarantee the geometry of the fixing element (7, 17, 27).

9. Method according to any of the preceding claims, **characterized in that** a spacer is used in step b) to guarantee the depth of penetration of the timepiece component (3, 13, 23) into the thickness of the fixing element (7, 17,27).

10. Method of assembling a timepiece assortment (31, 41, 51) comprising the following steps:
a')separately manufacturing a timepiece component (33, 43), a fixing element made of an at least partially amorphous metal alloy and a driving-in member (39, 49) provided with a hole (38, 48), said timepiece component being manufactured from a different material from said fixing element;
b') partially inserting at least one portion of the timepiece component (33, 43) and of the driving-in member (39, 49) into the thickness of the fixing element heated to between its vitreous transition temperature (Tg) and its crystallisation temperature (Tx) to form a timepiece component (33, 43)/fixing element (37, 47)/driving-in member (39, 49) assembly;
c') driving an arbor (35) into the hole (38, 48) of the driving-in member (39, 49) to form the timepiece assortment (31, 41, 51) leaving a gap between the timepiece component (33, 43) and the arbor (35).

11. Method according to the preceding claim, **characterized in that** the timepiece component (33, 43) is pressed against a shoulder (36) of the arbor (35) in the driving-in step c').

12. Method according to claim 10, **characterized in that** the driving-in member (39, 49) is pressed against a shoulder (36) of the arbor (35) in the driving-in step c').

13. Method according to any of claims 10 to 12, **characterized in that** the timepiece component (33, 43) includes at least one recess (42) for increasing the contact area with the fixing element (37, 47).

14. Method according to any of claims 10 to 13, **characterized in that** the driving-in member (39, 49) includes at least one recess (46) for increasing the contact area with the fixing element (37, 47).

15. Method according to any of claims 10 to 14, **characterized in that** a template is used in step b') to guarantee the geometry of the fixing element (37, 47).

16. Method according to any of claims 10 to 15, **characterized in that** a spacer is used in step b') to guarantee the depth of penetration of the timepiece component (33, 34) and of the driving-in member (39, 49) into the thickness of the fixing element (37, 47).

17. Timepiece assortment (1, 11, 21) including a timepiece component (3, 13, 23) fixed to an arbor (5, 25) with the aid of a fixing element (7, 17, 27) including a hole (8, 18, 28) into which said arbor is driven, the timepiece component (3, 13, 23) comprising an opening (4, 14, 24) which extends around the hole (8, 18, 28) of the fixing element (7, 7, 27) and has a larger section in order to leave a gap between the wall of the opening (4, 14, 24) and the arbor (5, 25), said timepiece component (3, 13, 23) being manufactured from a different material from said fixing element (7, 17, 27), **characterized in that** the fixing element (7, 17, 27) is made of an at least partially amorphous metal alloy and **in that** at least one portion of the timepiece component (3, 13, 23) is inserted, in the direction of the arbor, into the thickness of the fixing element (7, 17, 27) in order to secure the timepiece component and the fixing element to each other.

18. Assortment (1, 11, 21) according to the preceding claim, **characterized in that** the timepiece component (3, 13, 23) is mounted against a shoulder (6, 26) of the arbor (5, 25).

19. Assortment (1, 11, 21) according to claim 17, **characterized in that** the fixing element (7, 17, 27) is mounted against a shoulder (6, 26) of the arbor (5, 25).

20. Assortment (1, 11, 21) according to any of claims 17 to 19, **characterized in that** at least one fifth of the height of the timepiece component (3, 13, 23) is covered by the fixing element (7, 17, 27).

21. Assortment according to any of claims 17 to 20, **characterized in that** the timepiece component (3, 13, 23) includes at least one recess (12) for increasing the contact area with the fixing element (7, 17, 27).

22. Timepiece assortment (31, 41, 51) including a timepiece component (33, 43) fixed to an arbor (35) with the aid of a fixing element (37, 47) and a driving-in member (39, 49) including a hole (38, 48) into which said arbor is driven, the timepiece component (33, 43) including an opening (33, 44) which extends around the hole (38, 48) of the driving-in member (39, 49) and has a larger section in order to leave a gap between the wall of the opening (34, 44) and the arbor (35), said timepiece component (33, 43) being manufactured from a different material from the material of said fixing element (37, 47), **characterized in that** the fixing element (37, 47) is made of an at least partially amorphous metal alloy, and **in that** at least one portion of the timepiece component (33, 43) and of the driving-in member (39, 49) are inserted, in the direction of the arbor, into the thickness of the fixing element (7, 17, 27) so that the timepiece component, the driving-in member and the fixing element are secured to each other.

23. Assortment (31, 41, 51) according to the preceding claim, **characterized in that** the timepiece component (33, 43) is mounted against a shoulder (36) of the arbor (35).

24. Assortment (31, 41, 51) according to claim 22, **characterized in that** the driving-in member (39, 49) is mounted against a shoulder (36) of the arbor (35).

25. Assortment (31, 41, 51) according to any of claims 22 to 24, **characterized in that** at least one fifth of the height of the timepiece component (33, 43) and of the height of the driving-in member (39, 49) are covered by the fixing element (37 47).

26. Assortment (31, 41, 51) according to any of claims 22 to 25, **characterized in that** the driving-in member (39, 49) and/or the timepiece component (33, 43) include at least one recess (42, 46) for increasing the contact area with the fixing element (37, 47).

27. Assortment (31, 41, 51) according to any of claims 22 to 26, **characterized in that** the driving-in member (39, 49) is formed of a metal or a metal alloy.

28. Assortment (31, 41, 51) according to any of claims 17 to 27, **characterized in that** the timepiece component (3, 13, 23, 33, 43) includes doped or undoped single crystal silicon, doped or undoped polycrystalline silicon, silicon oxide, quartz, silica, single crystal corundum, polycrystalline corundum, alumina, ruby, silicon nitride or silicon carbide.

29. Assortment (31, 41, 51) according to the preceding claim, **characterized in that** the timepiece component (3, 13, 23, 33, 43) includes at least a partial coating of silicon oxide, silicon nitride, silicon carbide or an allotrope of carbon.

30. Assortment (31, 41, 51) according to any of claims 17 to 29, **characterized in that** the fixing element (7, 17, 27, 37, 47) is formed of a magnesium-based, titanium-based, zirconium-based, iron-based, cobalt-based, gold-based, palladium-based or platinum-based alloy.

31. Assortment (31, 41, 51) according to the preceding claim, **characterized in that** the fixing element (7, 17, 27, 37, 47) is formed of an alloy with an at least partially amorphous structure of the ZrTiCuNiBe, PdCuNiP or PtCuNiP type.

32. Assortment (1, 11, 21, 31, 41, 51) according to any of claims 17 to 31, **characterized in that** the assortment forms all or part of a gear train (101).

33. Assortment (1, 11, 21, 31, 41, 51) according to the preceding claim, **characterized in that** the timepiece component (3, 13, 23, 33, 43) forms a wheel (102), a pinion (104, 112), an oscillating weight (106) or a spring.

34. Assortment (1, 11, 21, 31, 41, 51) according to any of claims 17 to 31, **characterized in that** the assortment forms all or part of an escapement system (103).

35. Assortment (1, 11, 21, 31, 41, 51) according to the preceding claim, **characterized in that** the timepiece component (3, 13, 23, 33, 43) forms an escape wheel (107), a lever (108) of a pallet-lever (109), a guard pin (110) of a pallet-lever (109) or a fork (111) of a pallet-lever (109).

36. Assortment (1, 11, 21, 31, 41, 51) according to any of claims 17 to 31, **characterized in that** the assortment forms all or part of a resonator (105).

37. Assortment (1, 11, 21, 31, 41, 51) according to the preceding claim, **characterized in that** the timepiece component (3, 13, 23, 33, 43) forms a balance (113), a roller or a balance spring (115).

38. Timepiece **characterized in that** the timepiece includes at least one timepiece assortment (1, 11, 21, 31, 41, 51) according to any of claims 17 to 37.
